# FASCICULE DE BREVET EUROPEEN

(11) **EP 0 165 162 B1**
(45) Date de publication et mention de la délivrance du brevet: **06.07.1988**
(21) Numéro de dépôt: 85401055.0
(22) Date de dépôt: 29.05.1985
(51) Int. Cl.: H01R 4/24

(54) **Perfectionnements au fûts à sertir par contacts électriques**
Pressbuchsen für elektrische Kontakte
Crimping sockets for electrical contacts

(30) Priorité: 30.05.1984 FR 8408517
(43) Date de publication de la demande: 18.12.1985
(73) Titulaire: Etablissements PRONER, 93161 Noisy-le-Grand Cedex (FR)
(72) Inventeur: Lemaire, Jean-Luc, F-77200 Torcy (FR)
(74) Mandataire: Laget, Jean-Loup

(56) Documents cités:
- FR-A- 1 381 155
- FR-A- 2 095 734
- US-A- 2 982 938
- US-A- 3 767 841

## Description

Les contacts électriques peuvent constituer des cosses, douilles, broches, clips, prolongateurs, le contact lui-même étant enfichable, encastrable, à ressort, à vis, etc. Ces contacts ou pièces de contact peuvent être montés sur les fils par vis, pinces, sertissage, etc. Dans le cas de sertissage, celui-ci peut être réalisé surfil dénudé, par contact autodénudant, par perforation d'isolation...

La présente invention se rapporte à tout contact électrique comportant un fût à sertir par perforation d'isolant. Elle est applicable tant aux fils monobrins, qu'aux chevelus ou aux câbles dits en ORFAUX(^{R}), formés de lames spiralées autour d'un brin de coton et particulièrement utilisés en téléphonie.

L'avantage du sertissage par perforation d'isolant est d'une part qu'il évite une main- d'oeuvre longue et coûteuse et assure une productivité accrue au montage, et d'autre part qu'il évite de détériorer le conducteur au cours de l'opération de dénudage, ce qui est particulièrement important pour les conducteurs très fins.

Mais il présente l'inconvénient que les contacts, qui résultent généralement du rabat de pointes ou sur des pointes, sont très aléatoires et souvent imparfaits et que la tenue du fil dans le fût est faible. Une autre solution consiste à repousser les fils dans des fentes transversales qui coupent l'isolant, voir p. ex. US-A-3767841. Mais cette solution n'est guère applicable qu'à des fils monobrins de section définie ; les fentes doivent en effet être dimensionnées selon le diamètre des fils, sinon ou bien le contact ne s'établit pas ou bien le fil est blessé ; il en résulte également la nécessité d'une gamme de dispositifs correspondant aux différents diamètres de fils.

L'invention a pour but de remédier à ces inconvénients et de réaliser des contacts dont le fût permette le sertissage de fils de nature diverses avec une grande fiabilité tant en ce qui concerne la qualité des contacts que la rétention des fils.

Le fût selon l'invention est du type défini dans la revendication 1.

Il résulte de cette constitution que lorsque les ailes de la gouttière sont rabattues sur le fil, au moment du sertissage, le fil reste centré par les languettes en V et les parties saillantes des créneaux pénétrent dans l'isolant dans des conditions de maintien de ce dernier qui assurent la réalisation des contacts recherchés. De plus, les parties saillantes des créneaux étant situées entre les languettes, le conducteur ne risque pas d'être détérioré. Par contre, ces zones correspondant à des crevés du fond de la gouttière, l'isolant est repoussé dans ces crevés ce qui, joint au parcours sinueux ainsi imposé au fil assure une excellente rétention.

L'invention vise également les dispositions ci-après :
a) Les parties saillantes ou dents des créneaux sont taillées en biseau comme des lames d'outils tranchants.
b) Il est prévu, sur la longueur du fût, deux languettes relevées et trois saillies ou dents de créneaux placées en alternance.
c) Au moins une languette est relevée avec une obliquité en direction de l'extrémité de la gouttière proche du contact électrique (clip, cosse, broche...) dont elle forme le fût.
d) Les extrémités des branches du V des languettes sont de préférence pointues.

Les dispositions de l'invention sont décrites ci-après avec référence au dessin annexé sur lequel est représenté un exemple de réalisation :
la figure 1 est en vue de dessus d'un clip en laiton muni d'un fût selon l'invention ;
la figure 2 est une vue en coupe longitudinale du même clip ;
la figure 3 est une vue de dessous ;
la figure 4 est une coupe selon B-B de la figure 1, à échelle agrandie ;
la figure 5 est une coupe longitudinale légèrement désaxée (selon C-C de la figure 1) montrant les résultats obtenus après sertissage ;
la figure 6 est une coupe transversale analogue effectuée au droit des dents des créneaux (selon A-A de la figure 2).

En se reportant aux figures 1 à 4, on voit que, dans cet exemple, le fût est réalisé par découpage et formage d'une feuille de laiton de 0,25 mm de laiton en forme générale de gouttière.

Conformément à l'invention, le fond 1 de la gouttière comporte deux languettes 2 et 3 découpées et relevé approximativement perpendiculairement à l'axe de la gouttière. Comme on peut le voir sur la figure 2, l'une au moins des languettes peut être légèrement inclinée vers la partie contact 4 du clip.

Le bord des languettes 2 et 3, opposé à la zone de pliage, est découpé en V ouvert 5 (figure 4) aux extrémités pointues 6 et 7.

Les ailes 8 et 9 de la gouttière 1 sont crénelées : les creux 10 des créneaux sont en face ou au droit des languettes, tandis que les dents ou saillies 11 sont situées de part et d'autre les languettes 2, 3.

Les bords des languettes 2 et 3, opposé à la zone de pliage, est découpé en V ouvert 5 (figure 4) aux extrémités pointues 6 et 7.

Les ailes 8 et 9 de la gouttière 1 sont crénelées : les creux 10 des créneaux sont en face ou au droit des languettes, tandis que les dents ou saillies 11 sont situées de part et d'autre des languettes 2, 3.

Les bords des dents 11 sont amincis ou effilés en lames de couteaux.

Les coupes effectuées après sertissage et qui font l'objet des figures 5 et 6 montrent que :

Les dents 11 des créneaux pénètrent dans l'isolant et assurent de bons contacts avec les conducteurs 12 maintenus en place par les V des languettes ; l'isolant 13 flue dans les crosses des ailes 8 et 9 mais aussi dans les crevés 14, 15 laissés ouverts par la découpe des languettes 2 et 3. Le conducteur prend le parcours sinueux représenté ; les bords des V pénètrent jusqu'aux conducteurs 12, multiplient les contacts ; les pointes 6, 7 des V pénètrent également dans l'isolant et contribuent aux contacts. La résistance à la traction est augmentée par une légère inclinaison de l'une des languettes.

Les essais de chute de tension et de tenue à la traction donnent les résultats moyens ci-après :
1) Câble à 7 brins - Intensité admise 380 mA
2) Câble ORFAUX(^{A}) (3 brins) - Intensité admise 330 mA

Les valeurs recherchées étant de

On voit que les résultats obtenus sont supérieurs aux buts proposés. La résistance du contact est pratiquement négligeable. Elle peut être considérée comme inférieure à 5 mS2 avec une valeur typique de l'ordre de 2 mil. La tenue de la traction est voisine de la résistance à la traction du fil lui-même pour un multibrins.

Comme exposé plus haut, le fût de contact selon l'invention s'applique aussi bien aux cosses, broches, douilles diverses, qu'à un clip tel que représenté et d'une manière générale à tout contact électrique à sertissage.

Dans la forme de réalisation préférée qui est représentée, il est prévu deux languettes 2, 3 découpées en opposition et chaque aile 8, 9 compte trois dents 11 de part et d'autre de ces languettes. Mais il va de soi que l'on peut adopter un nombre différent de languettes encadrées chacune entre deux dents de créneaux.

## Revendications

1. Contact électrique comportant un fût à sertir du type réalisé par découpage et formage de feuillard métallique selon une allure générale de gouttière dont les ailes sont destinées à être rabattues sur le fil au moment du sertissage, le fond (1) de la gouttière comportant au moins une languette (2, 3) découpée et repliée sensiblement perpendiculairement à l'axe de la gouttière, les bords des ailes (8, 9) étant découpés en créneaux (10, 11) dont les creux (10) sont situés en regard des languettes (2, 3) les dents (11) étant situées de part et d'autre des languettes (2, 3), caractérisé en ce que :
- les languettes (2, 3) présentent un bord en forme de V ouvert en direction de l'ouverture de la gouttière ce bord étant destiné à pénétrer dans l'isolant du fil jusqu'aux conducteurs (12) au cours du sertissage, et
- les dents (11) pénètrent dans l'isolant du fil jusqu'aux conducteurs (12) au cours du sertissage,
- de façon à assurer le contact électrique à la fois par les languettes (2, 3) et par les dents (11).

2. Contact selon la revendication 1, caractérisé en ce que les dents (11) sont taillées en biseau.

3. Contact selon l'une quelconque des revendications précédentes, caractérisé en ce que les extrémités des branches (6 et 7) du V des languet₋ tes sont pointues.

4. Contact selon l'une quelconque des revendications précédentes, caractérisé en ce qu'au moins une languette est repliée avec une obliquité en direction du contact.

5. Contact selon l'une quelconque des revendications précédentes, caractérisé en ce qu'il est prévu deux languettes (2, 3) et chaque aile comporte trois dents (11) de créneaux placées de part et d'autre des languettes en alternance avec les creux (10).

## Claims

1. Electrical contact comprising a crimping socket of the type produced by punching and shaping a sheet metal part to the general shape of a channel, whose flanges are intended to be folded over the wire at the instant of crimping, the bottom (1) of the channel comprising at least one tongue (2, 3) formed by punching and folded to substantially perpendicularly to the axis of the channel, the edges of the flanges (8, 9) being punched to form crenellations (10, 11) whose hollows (10) are situated opposite the tongues (2, 3), the teeth (11) being situated at the two sides of the tongues (2, 3), characterised in that:
- tongues (2, 3) have and edge which is in the shape of a V open towards the opening of the channel, this edge being intended to penetrate into the insulation of the wire to the conductors (12) during crimping, and
- the teeth (11) penetrate into the insulation of the wire to the conductors (12) during the course of crimping,
- so as make electrical contact both through the tongues (2, 3) and through the teeth (11).

2. Contact according to claim 1, characterised in that the teeth (11) are cut to a bevelled shape.

3. Contact according to any one of the preceding claims, characterised in that the ends of the limbs (6 and 7) of the V of the tongues are pointed.

4. Contact according to any one of the preceding claims, characterised in that at least one tongue is folded to be situated at an inclination in the direction of the contact.

5. Contact according to any one of the preceding claims, characterised in that two tongues (2, 3) are provided, and each flange comprises three teeth (11) of crenellations, these teeth being situated at either side of the tongues, alternating with the hollows (10).

## Patentansprüche

1. Elektrischer Kontakt mit einer Preßbuchse, die durch Stanzen und Verformen von Metallband eine insgesamt rinenartige Form erhält und deren Flügel bei dem Quetschvorgang auf den Draht umgebördelt werden, wobei der Boden (1) der Rinne mindestens eine Zunge (2, 3) aufweist, die im wesentlichen senkrecht zu der Achse der Rinne gestanzt und umgebogen ist, während die Flügel (8, 9) zinnenförmig (10, 11) geschnitten sind, wobei die Ausschnitte (10) den Zungen (2, 3) gegenüberliegen und die Zähne (11) beiderseits der Zungen (2, 3) stenen,
dadurch gekennzeichnet, daß
- die Zungen (2, 3) eine Kante in Form eines zur Richtung der Öffnung der Rinne hin offenen V haben, welche Kante während des Quetschvorgangs bis zu den Leitern (12) in den Isoliermantel des Drahtes eindringen soll, und daß
- die Zähne (11) während des Quetschvorgangs bis zu den Leitern (12) in den Isoliermantel des Drahtes eindringen,
- so daß der elektrische Kontakt gleichzeitig durch die Zungen (2, 3) und die Zähne (11) hergestellt wird.

2. Kontakt nach Anspruch 1, dadurch gekennzeichnet, daß die Zähne (11) schräg abgeschnitten sind.

3. Kontakt nach einem der vorhergehenden Ansprüche dadurch gekennzeichnet, daß die Enden der Arme (6 und 7) des V der Zungen zugespitzt sind.

4. Kontakt nach einem der vorhergehenden Ansprüche, dadurch gekennzeichnet, daß mindestens eine Zunge mit einer Neigung in Richtung auf den Kontakt umgebogen ist.

5. Kontakt nach einem der vorhergehenden Ansprüche, dadurch gekennzeichnet, daß zwei Zungen (2, 3) vorgesehen sind, und daß jeder Flügel drei vorstehende Zähne (11) aufweist, die beiderseits der Zungen im Wechsel mit den Auschnitten (10) angeordnet sind.
